# EUROPÄISCHE PATENTSCHRIFT

(11) **EP 3 308 847 B1**
(45) Veröffentlichungstag und Bekanntmachung des Hinweises auf die Patenterteilung: **24.02.2021**
(21) Anmeldenummer: 17194944.9
(22) Anmeldetag: 05.10.2017
(51) Int. Cl.: B01F 3/04, B01F 5/06, F01N 3/20, F01N 3/28

(54) **MISCHERBAUGRUPPE**
MIXER ASSEMBLY
MODULE MÉLANGEUR

(30) Priorität: 11.10.2016 DE 102016119294; 24.10.2016 DE 102016120171
(43) Veröffentlichungstag der Anmeldung: 18.04.2018
(73) Patentinhaber: Eberspächer Exhaust Technology GmbH & Co. KG, 66539 Neunkirchen (DE)
(72) Erfinder: Röhr, Benjamin, 73732 Esslingen (DE); Schwarz, Roland, 73732 Esslingen (DE); Müller, Frank, 73732 Esslingen (DE); Müller, Joachim, 72555 Metzingen (DE); Tchamgoue, Herve, 73730 Esslingen (DE); Berkemer, Frank, 72800 Eningen (DE); Strähle, Martin, 73240 Wendlingen (DE); Gorke, Peter, 70327 Stuttgart (DE)
(74) Vertreter: Ruttensperger Lachnit Trossin Gomoll

(56) Entgegenhaltungen:
- EP-A1- 2 474 721
- WO-A1-84/02088
- DE-A1-102007 012 790
- DE-A1-102008 064 075
- DE-A1-102014 215 083
- DE-T5-112013 004 008

## Beschreibung

Die vorliegende Erfindung betrifft eine Mischerbaugruppe gemäß dem Oberbegriff des Anspruchs 1, die beispielsweise in einer Abgasanlage einer Fahrzeugbrennkraftmaschine dazu eingesetzt werden kann, um in das aus einer Brennkraftmaschine ausgestoßene Abgas eingespritztes Reaktionsmittel mit dem Abgas zu vermischen.

Eine derartige Mischerbaugruppe ist aus der DE 10 2008 064 075 A1 bekannt.

Zur Verringerung des Schadstoffausstoßes insbesondere von DieselBrennkraftmaschinen in Kraftfahrzeugen ist es bekannt, Reaktionsmittel, wie zum Beispiel eine Harnstoff/Wasser-Lösung, in das von der Brennkraftmaschine ausgestoßene Abgas einzuspritzen, um in einer in die Abgasanlage integrierten Katalysatoranordnung eine selektive katalytische Reduktion zur Verringerung des Stickoxidgehalts im Abgas durchzuführen. Um dabei eine effiziente Durchmischung des Abgases mit dem in diese eingespritzten Reaktionsmittel zu erlangen, wird in die Abgasanlage stromabwärts der Reaktionsmitteleinspritzung und stromaufwärts der Katalysatoranordnung ein Mischer integriert, welcher mit einer Mehrzahl von schaufelartigen Strömungsablenkelementen eine Verwirbelung des in der Abgasanlage strömenden Abgases und somit eine Vermischung mit dem eingespritzten Reaktionsmittel bewirkt. Derartige Mischer sind im Allgemeinen so aufgebaut, dass sie grundsätzlich im Inneren von rohrartigen Abgasführungselementen der Abgasanlage aufgenommen sind und in ihrem radial äußeren Bereich daran getragen sind.

Es ist die Aufgabe der vorliegenden Erfindung, eine eine effiziente Durchmischung von Abgas und Reaktionsmittel gewährleistende, gegen Loslösen von der Abgasanlage gesicherte Mischerbaugruppe vorzusehen.

Erfindungsgemäß wird diese Aufgabe gelöst durch eine Mischerbaugruppe, insbesondere für eine Abgasanlage einer Fahrzeugbrennkraftmaschine, gemäß Anspruch 1.

Die erfindungsgemäß aufgebaute Mischerbaugruppe ist grundsätzlich in zwei Funktionsbereiche unterteilt. Zum einen ist der Mischerkörper vorgesehen, welcher hinsichtlich der an ihn gestellten Anforderungen bei der Durchmischung von Reaktionsmittel und Abgas optimiert ausgestaltet werden kann. Zum anderen ist das Trägerelement vorgesehen, welches grundsätzlich als vom Mischerkörper getrennt ausgebildetes Bauteil bereitgestellt ist und somit hinsichtlich der zum sicheren und stabilen Tagen des Mischerkörpers an einer Abgasanlage bestehenden Anforderungen optimiert ausgestaltet werden kann. Diese beiden Systembereiche Mischerkörper und Trägerelement sind durch Materialschluss, vorzugsweise Verschweißung, im Bereich wenigstens eines Gegen-Haltebereichen und eines zugeordneten Haltebereichs fest miteinander verbunden. Darüber hinaus besteht im Bereich zumindest eines Gegen-Haltebereichs und des damit zusammenwirkenden Haltebereichs durch den radialen Übergriff eine formschlüssige Verbindung, welche im Falle eines Ausfalls der materialschlüssigen Verbindung das Bewegen des Mischerkörpers in Richtung stromabwärts und somit in Richtung auf die stromabwärts positionierte Katalysatoranordnung zu verhindert. Auch bei nicht mehr wirksamer materialschlüssiger Verbindung zwischen dem Trägerelement und dem Mischerkörper ist somit eine zuverlässige Halterung des Mischerkörpers am Einbauort vorgesehen, so dass, ohne Gefahr, dass Beschädigungen anderer Systembereiche einer Abgasanlage entstehen, eine derartige durch Ausfall der materialschlüssigen Verbindung beschädigte Mischerbaugruppe gegen eine neue Mischerbaugruppe ausgetauscht werden kann.

Für eine weiter verbesserte Haltewechselwirkung und um den Mischerkörper gegen übermäßige Radialbewegung zu sichern, ist weiter vorgesehen, dass wenigstens ein Gegen-Haltebereich den zugeordneten Haltebereich radial innen axial übergreift.

Um bei der erfindungsgemäßen Mischerbaugruppe über den gesamten Umfang eine im Wesentlichen gleichmäßige Haltewechselwirkung zwischen dem Trägerelement und dem Mischerkörper erreichen zu können, wird vorgeschlagen, dass der Trägerelementenkörper ringartig ausgebildet ist, oder/und dass an dem Trägerelementenkörper eine Mehrzahl von Gegen-Haltebereichen sich mit Umfangsabstand zueinander nach radial innen erstreckend vorgesehen ist.

Das Trägerelement kann zum Erhalt eines einfach und kostengünstig zu realisierenden und die thermischen Anforderungen in einer Abgasanlage erfüllenden Aufbaus plattenartig vorzugweise als Blech-Umformbauteil ausgebildet sein.

Bei einem eine stabile und sichere Halterung gewährleistenden, gleichzeitig auch einen Toleranzausgleich zulassenden Aufbau kann wenigstens ein Gegen-Haltebereich einen im Wesentlichen U-förmigen Halteabschnitt mit zwei U-Schenkeln und einen diese verbindenden Verbindungsbereich umfassen, wobei die U-Schenkel und der Verbindungsbereich einen im Wesentlichen in Richtung zur Anströmseite des Mischerkörpers offenen Haltebereich-Aufnahmeraum umgrenzen. Da der Haltebereich-Aufnahmeraum in Richtung zur Anströmseite offen ist, ist er in Richtung zur Abströmseite gegen einen Austritt des darin aufgenommenen Haltebereichs des Mischerkörpers nicht offen, so dass ein Bewegen des Mischerkörpers auch bei Ausfall der materialschlüssigen Verbindung in Richtung stromabwärts aus dem Haltebereich-Aufnahmeraum heraus nicht möglich ist.

Um insbesondere unter Berücksichtigung verschiedener thermischer Ausdehnungen des Mischerkörpers einerseits und des Trägerelement andererseits eine über eine lange Betriebslebensdauer hinweg stabile Verbindung gewährleisten zu können, wird weiter vorgeschlagen, dass einer der U-Schenkel radial außen bezüglich eines in dem Haltebereich-Aufnahmeraum angeordneten Haltebereichs angeordnet ist, dass einer der U-Schenkel radial innen bezüglich des in dem Haltebereich-Aufnahmeraum angeordneten Haltebereichs angeordnet ist, und dass der Haltebereich mit dem radial innen bezüglich diesem angeordneten U-Schenkel verbunden ist oder und zwischen dem Haltebereich und dem radial außen bezüglich diesem angeordneten U-Schenkel ein Zwischenraum vorgesehen ist.

Wenn der Mischerkörper im Bereich wenigstens eines, vorzugsweise jedes einen Haltebereich radial übergreifenden Gegen-Haltebereichs mit dem Trägerelement materialschlüssig verbunden ist, kann in diesen miteinander zusammenwirkenden Haltebereichen bzw. Gegen-Haltebereichen sowohl die materialschlüssige, als auch die formschlüssige Verbindung realisiert werden, und somit eine effiziente Ausnutzung der vorgesehenen Haltebereiche bzw. Gegen-Haltebereiche gewährleistet werden.

Um im Bereich des Mischerkörpers eine stabile und die Strömungsführung im Wesentlichen nicht beeinträchtigende Ausgestaltung realisieren zu können, wird vorgeschlagen, dass wenigstens ein Haltebereich an einen radial äußeren Bereich wenigstens eines Strömungsablenkelements anschließt. Insbesondere kann dabei vorgesehen sein, dass wenigstens ein Haltebereich einen zwei Strömungsablenkelemente miteinander verbindenden Haltesteg umfasst.

Für einen hinsichtlich der Strömungsführung besonders vorteilhaften, symmetrischen Aufbau wird vorgeschlagen, dass wenigstens ein Teil der, vorzugsweise alle Strömungsablenkelemente in Umfangsrichtung aufeinanderfolgend angeordnet sind, und dass an einem radial äußeren Bereich wenigstens eines Teils der, vorzugsweise aller Strömungsablenkelemente ein diese Strömungsablenkelemente miteinander verbindender, ringartiger und wenigstens einen Haltesteg bereitstellender Verbindungsbereich vorgesehen ist. Dabei kann bei Aufbau des Mischerkörpers beispielsweise als Metallgussbauteil der Verbindungsbereich mit den durch diesen verbundenen Strömungsablenkelementen integral ausgebildet sein.

Die Erfindung betrifft ferner eine Abgasanlage, insbesondere für eine Fahrzeugbrennkraftmaschine, umfassend wenigstens eine erfindungsgemäß aufgebaute Mischerbaugruppe.

Zur Integration wenigstens einer Mischerbaugruppe in die Abgasanlage kann vorgesehen sein, dass diese in einem Angrenzungsbereich zweier rohrartiger Abgasführungselemente aneinander angeordnet ist, wobei jedes der Abgasführungselemente in dem Angrenzungsbereich einen vorzugsweise flanschartigen Kopplungsabschnitt zur Kopplung mit dem Kopplungsabschnitt des jeweils anderen Abgasführungselements umfasst, und wobei der Trägerelementenkörper einer Mischerbaugruppe zwischen den Kopplungsabschnitten der Abgasführungselemente angeordnet ist.

Bei einer für einen vereinfachten Aufbau einer Abgasanlage besonders vorteilhaften Ausgestaltung kann vorgesehen sein, dass an dem Trägerelementenkörper wenigstens eine, vorzugsweise eine Mehrzahl von den Kopplungsabschnitt von einem der Abgasführungselemente hintergreifenden Fixierlaschen vorgesehen ist. Durch derartige Fixierlaschen kann die Mischerbaugruppe mit einem der Abgasführungselemente vormontiert werden und kann, durch die Fixierungslaschen daran fest gehalten, dann in einfacher Art und Weise mit dem anderen der beiden Abgasführungselemente zusammengebaut werden.

Um einerseits insbesondere im Bereich der Abgasführungselemente einen einfachen Aufbau bereitstellen zu können, andererseits gewährleisten zu können, dass der Mischerkörper vollständig mit Abgas umströmbar ist, wird vorgeschlagen, dass eine Außenabmessung, vorzugsweise Außendurchmesser, des Mischerkörpers der Mischerbaugruppe nicht größer ist, als eine Innenabmessung, vorzugsweise Innendurchmesser, eines stromabwärtigen Abgasführungselements der beiden Abgasführungselemente. Bei derartiger Ausgestaltung kommt die erfindungsgemäße Sicherung des Mischerkörpers gegen Bewegung in Richtung stromabwärts bei Ausfall der materialschlüssigen Verbindung besonders deutlich zu tragen, da bei nicht vorhandener Sicherung aufgrund der Dimensionierung der Mischerkörper bei Ausfall der materialschlüssigen Verbindung sich im Inneren des stromabwärtigen Abgasführungselements ungehindert auf die Katalysatoranordnung zu bewegen könnte.

Die vorliegende Erfindung wird nachfolgend mit Bezug auf die beiliegenden Figuren detailliert beschrieben. Es zeigt:
- Fig. 1: eine Abgasanlage einer Fahrzeugbrennkraftmaschine;
- Fig. 2: eine perspektivische Ansicht einer Mischerbaugruppe;
- Fig. 3: eine Seitenansicht der Mischerbaugruppe der Fig. 2;
- Fig. 4: eine Längsschnittansicht der Mischerbaugruppe der Fig. 2;
- Fig. 5: eine vergrößerte Ansicht des Details V in Figur 4.

In Fig. 1 ist eine Abgasanlage für eine Fahrzeugbrennkraftmaschine allgemein mit 10 bezeichnet. Die Abgasanlage 10 weist in einem stromaufwärtigen Bereich 12 zwei aneinander anschließende, rohrartige Abgasführungselemente 14, 16 auf. Diese weisen in einem Angrenzungsbereich 18 jeweils einen flanschartigen Kopplungsabschnitt 20 bzw. 22 auf, in welchem diese beispielsweise durch die flanschartigen Kopplungsabschnitte 20, 22 durchgreifende Schraubbolzen miteinander fest verbunden sind. Zwischen den beiden flanschartigen Kopplungsbereichen 20, 22 ist ein nachfolgend noch detaillierter beschriebenes Trägerelement 24 einer allgemein mit 26 bezeichneten Mischerbaugruppe positioniert und somit vermittels der z.B. auch dieses durchgreifenden Schraubbolzen mit den beiden Abgasführungselementen 14, 16 bzw. deren flanschartigen Kopplungsabschnitten 20, 22 im Angrenzungsbereich 18 an der Abgasanlage 10 festgelegt.

Der Angrenzungsbereich 18 liegt stromabwärts einer Reaktionsmitteleinspritzanordnung, vermittels welcher ein Reaktionsmittel, beispielsweise eine Harnstoff/Wasser-Lösung, in den Abgasstrom eingespritzt werden kann. Stromabwärts des Angrenzungsbereichs 18, angrenzend an das Abgasführungselement 16, ist eine allgemein mit 28 bezeichnete Katalysatoranordnung vorgesehen, in welcher das Gemisch aus Abgas und Reaktionsmittel einer selektiven katalytischen Reduktion unterzogen wird, um somit den Stickoxidanteil im Abgas zu senken. Über ein weiteres Abgasführungselement 30 gelangt das Abgas zu einem Abgasschalldämpfer 32, aus welchem dieses beispielsweise über zwei Endrohre 34, 36 nach außen abgegeben wird.

Es ist darauf hinzuweisen, dass die in Fig. 1 dargestellte Abgasanlage nur ein Beispiel einer Vielzahl verschiedener Ausgestaltungen einer derartigen Abgasanlage repräsentiert. So könnten in die Abgasanlage 10 mehrere Schalldämpfer integriert sein. Auch könnten mehrere Katalysatoranordnungen vorgesehen sein, um auf diese Art und Weise den Schadstoffanteil im Abgas weiter zu senken.

Mit Bezug auf die Fig. 2 bis 5 wird nachfolgend die im Angrenzungsbereich 18 der beiden Abgasführungselemente 14, 16 stromabwärts der Reaktionsmitteleinspritzanordnung und stromaufwärts der Katalysatoranordnung 28 zur Durchführung einer selektiven katalytischen Reduktion positionierte Mischerbaugruppe 26 detailliert beschrieben.

Die Fig. 2 zeigt in perspektivischer Ansicht die Mischerbaugruppe 26. Die Mischerbaugruppe 26 umfasst das bereits angesprochene vorzugsweise plattenartig ausgebildete Trägerelement 24, dessen Umfangskontur beispielsweise im Wesentlichen der Umfangskontur des flanschartigen Kopplungsabschnitts 22 entsprechen kann. Ebenso wie der flanschartige Kopplungsabschnitt 22 ist das vorzugsweise als Blechumformteil bereitgestellte und plattenartig ausgebildete Trägerelement 24 mit ringartiger Struktur ausgebildet und weist an zwei einander gegenüberliegenden Umfangsbereichen radiale Erweiterungen mit Öffnungen 38, 40 auf, durch welche hindurch die die beiden flanschartigen Kopplungsabschnitte 20, 22 und somit die Abgasführungselemente 14, 16 verbindenden Schraubbolzen geführt werden können.

Um das Trägerelement 24 bzw. die Mischerbaugruppe 26 als Vormontagebaugruppe mit dem Abgasführungselement 16 zusammenfassen zu können, weist das Trägerelement 24 beispielsweise in den beiden vorangehend angesprochenen Umfangsbereichen Fixierlaschen 42 auf, die so gebogen sind bzw. nach dem Positionieren der Mischeranordnung 26 am Abgasführungselement 16 gebogen werden, dass sie den flanschartigen Kopplungsabschnitt 22 hintergreifen und somit die Mischerbaugruppe 26 an diesem fixieren. Die so zusammengesetzte Baugruppe kann dann in einfacher Weise mit dem Abgasführungselement 14 zusammengesetzt werden, indem dessen flanschartiger Kopplungsabschnitt an den flanschartigen Kopplungsabschnitt 22 bzw. das Trägerelement 24 angesetzt und durch Verschraubung damit verbunden wird.

An einem Innenumfangsbereich eines allgemein mit 44 bezeichneten Trägerelementenkörpers des Trägerelements 24, von welchem Trägerelementenkörper 44 sich auch die Fixierlaschen 42 erstrecken, sind in vorzugsweise gleichmäßigem Umfangsabstand zueinander im dargestellten Ausgestaltungsbeispiel vier Gegen-Haltebereiche 46 vorgesehen, an welchen ein allgemein mit 48 bezeichneter Mischerkörper der Mischerbaugruppe 26 festgehalten ist. Jeder der Gegen-Haltebereiche 46 umfasst einen in Fig. 5 deutlich erkennbaren, nach innen vorstehenden laschenartigen Halteabschnitt 50. Jeder laschenartige Halteabschnitt 50 ist im Wesentlichen mit U-förmiger Gestalt ausgebildet und weist einen äußeren U-Schenkel 52, einen inneren U-Schenkel 54 sowie einen diese verbindenden Verbindungsbereich 56 auf. Die U-förmigen Halteabschnitte 52 sind so geformt, dass die Halteabschnitte 50 in Richtung zu einer in Fig. 3 erkennbaren Anströmseite 58 des Mischerkörpers 48, also in Richtung stromaufwärts, offen sind und zu einer in Fig. 2 verdeckten Abströmseite 60 des Mischerkörpers 48, also in Richtung stromabwärts, insbesondere durch den Verbindungsbereich 56 abgeschlossen sind. Jeder der Halteabschnitte 50 ist im Wesentlichen hakenartig gestaltet und ermöglicht somit eine stabile Halterung des Mischerkörpers 48 am Trägerelement 24. Dabei erstreckt sich der U-Schenkel 52 ausgehend vom Trägerelementenkörper 44 im Wesentlichen in Richtung einer Mischerlängsachse L und in Richtung auf die Abströmseite 60 des Mischerkörpers 48 zu, während der U-Schenkel 54 sich ausgehend vom Verbindungsbereich 56 im Wesentlichen parallel zum U-Schenkel 52 in Richtung auf die Anströmseite 58 des Mischerkörpers 48 zu erstreckt.

Der Mischerkörper 48 umfasst eine Mehrzahl von in Umfangsrichtung aufeinanderfolgenden und bezüglich der Mischerlängsachse L beispielsweise im Wesentlichen radial sich erstreckenden schaufelartigen Strömungsablenkelementen 62. Diese gehen von einem zentralen Körperbereich 64 des Mischerkörpers 48 aus und erstrecken sich nach radial außen bis zu einem vorzugsweise an der Anströmseite 58 an die Strömungsablenkelemente 62 anschließenden ringartigen Verbindungsbereich 66. Der Mischerkörper 48 kann mit dem zentralen Körperbereich 64, den schaufelartigen Strömungsablenkelementen 62 und dem ringartigen Verbindungsbereich 66 als ein integrales Bauteil, beispielsweise als Metallgussbauteil, bereitgestellt sein.

Der ringartige Verbindungsbereich 66 stellt in seinen zwischen den in Umfangsrichtungen unmittelbar aufeinanderfolgenden Strömungsablenkelementen 62 sich erstreckenden und diese miteinander verbindenden Bereichen jeweilige in Form eines Haltestegs 68 ausgebildete Haltebereiche 70 zur Zusammenwirkung jeweils mit einem Gegen-Haltebereich 46 des Trägerelements 24 bereit. Diese als Haltestege 68 ausgebildeten Haltebereiche 70 können, wie in Fig. 5 dargestellt, in einen durch die U-förmigen Halteabschnitte 50 der Gegen-Haltebereiche 46 bereitgestellten Haltebereich-Aufnahmeraum 72 eingeführt werden, so dass die Halteabschnitte 50 einerseits die mit diesen zusammenwirkenden Haltebereiche 70 bezüglich der Mischerlängsachse L von radial außen nach radial innen übergreifen und die Haltebereiche 70 mit den inneren U-Schenkeln 54 auch in Richtung der Mischerlängsachse L axial übergreifen. Die somit zumindest bereichsweise innerhalb der Haltebereich-Aufnahmeräume 72 liegenden Haltestege 68 können sich somit in Richtung zur Abströmseite 60 des Mischerkörpers 48 nicht aus den Halteabschnitten 50 herausbewegen, sind also gegen übermäßige Axialbewegung gesichert, und sind durch Zusammenwirkung mit den inneren U-Schenkeln 54 im Wesentlichen auch radial zentriert. Somit ist eine definierte Positionierung des Mischerkörpers 48 bezüglich des Trägerelements 24 vorgegeben, wobei aufgrund der Ausgestaltung der Halteabschnitte 50 als durch Umformen von Blechmaterial in ihre gewünschte Form bringbare Laschen, die auch eine gewisse Flexibilität aufweisen, ein Ausgleich von Fertigungstoleranzen ermöglicht ist.

Der Mischerkörper 48 ist mit dem Trägerelement 24 im Bereich der Haltestege 68 bzw. der Halteabschnitte 50 durch Materialschluss, insbesondere durch Verschweißung 74, fest verbunden. Vorzugsweise stellt diese Verschweißung eine Verbindung zwischen den Haltestegen 68 und den inneren U-Schenkeln 54 her, wobei weiter vorzugsweise für eine über den Umfang gleichmäßig stabile Fixierung bei jedem der vier Gegen-Haltebereiche 46 der Mischerkörper 48 durch Verschweißung mit dem Trägerelement 24 materialschlüssig verbunden. Es könnten gleichwohl Gegen-Haltebereiche 46 vorgesehen sein, welche nur für eine Sicherung gegen übermäßige Axialbewegung, nicht aber für die Herstellung einer materialschlüssigen Verbindung genutzt werden. Ferner können Gegen-Haltebereiche und Haltebereiche vorgesehen sein, die nur für die Herstellung der materialschlüssigen Verbindung genutzt werden und bei welchen die Gegen-Haltebereiche nicht notwendigerweise die Haltebereiche radial übergreifen müssen.

Man erkennt in Fig. 5 weiter, dass zwischen dem äußeren U-Schenkel 52 und dem Haltesteg 68 ein Zwischenraum 76 gebildet ist. Im Abgasstrom erwärmt sich die Mischerbaugruppe 26, wobei der beispielsweise aus Metall-Gussmaterial hergestellte Mischerkörper 48 sich stärker thermisch ausdehnen wird, als das im Allgemeinen als Blechumformteil bereitgestellte Trägerelement 24. Durch das Bereitstellen des Zwischenraums 76 wird für diese thermische Ausdehnung des Mischerkörpers 48, insbesondere des ringartigen Verbindungsbereichs 66 desselben, ausreichend Raum geschaffen, in welchem dieser sich radial außendehnen kann, ohne in Kontakt mit dem äußeren U-Schenkel 52 zu kommen. Bei dieser radialen Außendehnung kann der ringartige Verbindungsbereich 66 den bzw. die damit durch die Verschweißungen 74 verbundenen inneren U-Schenkel 54 mit nach radial außen ziehen, was aufgrund des Umstandes, dass das Trägerelement 24 im Bereich seiner U-förmigen Gegen-Haltebereiche 46 mit vergleichsweise großer Flexibilität ausgebildet ist, und aufgrund des Umstandes, dass die inneren U-Schenkel 54 eine größere axiale Erstreckung aufweisen, als die äußeren U-Schenkel 52, ohne die Erzeugung von die Verschweißungen 74 übermäßig belastenden Spannungen möglich ist.

Im Betrieb ist die Mischerbaugruppe 26 einer vergleichsweise hohen mechanischen Belastung ausgesetzt, insbesondere durch die in einem Fahrzeug auftretenden Vibrationen und die hohen Temperaturen in der Abgasanlage 10. Unter ungünstigen Umständen kann dies zu einer Beschädigung der materialschlüssigen Verbindung führen, so dass sich im Extremfall der Mischerkörper 48 vom Trägerelement 24 lösen könnte. Da durch die Zusammenwirkung der Haltebereiche 70 mit den Gegen-Haltebereichen 46 der Mischerkörper 48 gegen ein Loslösen vom Trägerelement 68 in Richtung stromabwärts, also in Richtung auf das Strömungsführungselement 16 und die Katalysatoranordnung 28 zu, gehalten ist, besteht nicht die Gefahr, dass in einem derartigen Zustand der Mischerkörper 48, dessen Außenabmessung, beispielsweise Außendurchmesser, im Allgemeinen zumindest nicht größer sein wird, als die Innenabmessung, also beispielsweise der Innendurchmesser, des Abgasführungselements 16, sich in dieses Abgasführungselement 16 hinein und zur Katalysatoranordnung 28 bewegen kann. Zwar können nach dem im Fall eines Ausfalls der materialschlüssigen Verbindung auftretenden Loslösen des Mischerkörpers 48 vom Trägerelement 24 Klappergeräusche auftreten, doch wird eine Beschädigung stromabwärtiger Systembereiche vermieden. Die Mischerbaugruppe 26 kann somit nach Entkoppeln der beiden Abgasführungselemente 14, 16 voneinander entfernt und durch eine neue ersetzt werden.

Es ist darauf hinzuweisen, dass auch im Bereich der Mischerbaugruppe 26 verschiedenste Variationen im Umfang der vorliegenden Erfindung vorgenommen werden können. So könnten beispielsweise auch mehr oder weniger als die vier dargestellten Gegen-Haltebereiche 46 vorgesehen sein. Auch könnte beispielsweise der Mischerkörper 48 so ausgebildet sein, dass nur dort, wo eine Haltewechselwirkung mit Gegen-Haltebereichen 46 bereitzustellen ist, Haltebereiche, also beispielsweise jeweils ein zwei benachbarte Strömungsablenkelemente 62 verbindender Haltesteg 68, vorgesehen sind. Auch könnte der Mischerkörper 48 selbst mit anderer Konfiguration bereitgestellt sein. Es könnte beispielsweise an der Abströmseite 60 ein weiterer ringartiger Verbindungsbereich vorgesehen sein, um die Stabilität des Mischerkörpers 48 zu erhöhen. Auch könnte die Geometrie der schaufelartigen Ablenkelemente 62 anders gewählt sein, als in Fig. 2 dargestellt.

Ferner könnten die Haltebereiche mit im Wesentlichen in radialer Richtung offenen Aussparungen ausgebildet sein, in welche Gegen-Haltebereiche von radial außen eingreifend positioniert werden können, sodass gleichermaßen ein radialer Übergriff entsteht und der Mischerkörper gegen Bewegung in der und ggf. entgegen der Abgasströmungsrichtung gehalten ist. Auch dabei wird im Sinne der vorliegenden Erfindung ein jeweiliger Haltebereich am einer in Richtung Abströmseite bzw. stromabwärts orientierten Fläche radial übergriffen.

## Patentansprüche

1. Mischerbaugruppe, insbesondere für eine Abgasanlage einer Fahrzeugbrennkraftmaschine, umfassend einen Mischerkörper (48) mit einer Anströmseite (58) und einer Abströmseite (60) und ein Trägerelement (24) mit einem den Mischerkörper (48) bezüglich einer Mischerlängsachse (L) radial außen umgebenden Trägerelementenkörper (44), wobei der Mischerkörper (48) eine Mehrzahl von Strömungsablenkelementen (62) und wenigstens einen Haltebereich (70) umfasst, wobei das Trägerelement (24) in Zuordnung zu jedem Haltebereich (70) einen Gegen-Haltebereich (46) umfasst, wobei wenigstens einer der Gegen-Haltebereiche (46) mit dem diesem zugeordneten Haltebereich (70) materialschlüssig verbunden ist, und wobei wenigstens einer der Gegen-Haltebereiche (46) den zugeordneten Haltebereich (70) an einer in Richtung Abströmseite (60) des Mischerkörpers (48) orientierten Seite wenigstens teilweise radial übergreift,
**dadurch gekennzeichnet, dass** wenigstens einer der Gegen-Haltebereiche (46) den zugeordneten Haltebereich (70) radial innen axial übergreift.

2. Mischerbaugruppe nach Anspruch 1, **dadurch gekennzeichnet, dass** der Trägerelementenkörper (44) ringartig ausgebildet ist, oder/und dass an dem Trägerelementenkörper (44) eine Mehrzahl von Gegen-Haltebereichen (46) sich mit Umfangsabstand zueinander nach radial innen erstreckend vorgesehen ist, oder/und dass das Trägerelement (24) plattenartig vorzugweise als Blech-Umformbauteil ausgebildet ist.

3. Mischerbaugruppe nach einem der vorangehenden Ansprüche, **dadurch gekennzeichnet, dass** wenigstens ein Gegen-Haltebereich (46) einen im Wesentlichen U-förmigen Halteabschnitt (50) mit zwei U-Schenkeln (52, 54) und einen diese verbindenden Verbindungsbereich (56) umfasst, wobei die U-Schenkel (52, 54) und der Verbindungsbereich (56) einen im Wesentlichen in Richtung zur Anströmseite (58) des Mischerkörpers (48) offenen Haltebereich-Aufnahmeraum (72) umgrenzen.

4. Mischerbaugruppe nach Anspruch 3, **dadurch gekennzeichnet, dass** einer der U-Schenkel (52, 54) radial außen bezüglich eines in dem Haltebereich-Aufnahmeraum (72) angeordneten Haltebereichs (70) angeordnet ist, dass einer der U-Schenkel (52, 54) radial innen bezüglich des in dem Haltebereich-Aufnahmeraum (72) angeordneten Haltebereichs (70) angeordnet ist, und dass der Haltebereich (70) mit dem radial innen bezüglich diesem angeordneten U-Schenkel (54) verbunden ist oder und zwischen dem Haltebereich (70) und dem radial außen bezüglich diesem angeordneten U-Schenkel (52) ein Zwischenraum (76) vorgesehen ist.

5. Mischerbaugruppe nach einem der vorangehenden Ansprüche, **dadurch gekennzeichnet, dass** der Mischerkörper (46) im Bereich wenigstens eines, vorzugsweise jedes einen Haltebereich (70) radial übergreifenden Gegen-Haltebereichs (46) mit dem Trägerelement (24) materialschlüssig verbunden ist.

6. Mischerbaugruppe nach einen der vorangehenden Ansprüche, **dadurch gekennzeichnet, dass** wenigstens ein Haltebereich (70) an einen radial äußeren Bereich wenigstens eines Strömungsablenkelements (62) anschließt, wobei vorzugsweise wenigstens ein Haltebereich (70) einen zwei Strömungsablenkelemente (62) miteinander verbindenden Haltesteg (68) umfasst.

7. Mischerbaugruppe nach Anspruch 6, **dadurch gekennzeichnet, dass** wenigstens ein Teil der, vorzugsweise alle Strömungsablenkelemente (62) in Umfangsrichtung aufeinanderfolgend angeordnet sind, und dass an einem radial äußeren Bereich wenigstens eines Teils der, vorzugsweise aller Strömungsablenkelemente (62) ein diese Strömungsablenkelemente (62) miteinander verbindender, ringartiger und wenigstens einen Haltesteg (68) bereitstellender Verbindungsbereich (66) vorgesehen ist, wobei vorzugsweise der Verbindungsbereich (66) mit den durch diesen verbundenen Strömungsablenkelementen (62) integral ausgebildet ist.

8. Abgasanlage, insbesondere für eine Fahrzeugbrennkraftmaschine, umfassend wenigstens eine Mischerbaugruppe (26) nach einem der vorangehenden Ansprüche.

9. Abgasanlage nach Anspruch 8, **dadurch gekennzeichnet, dass** wenigstens eine Mischerbaugruppe (26) in einem Angrenzungsbereich (18) zweier rohrartiger Abgasführungselemente (14, 16) aneinander angeordnet ist, wobei jedes der Abgasführungselemente (14, 16) in dem Angrenzungsbereich (18) einen vorzugsweise flanschartigen Kopplungsabschnitt (20, 22) zur Kopplung mit dem Kopplungsabschnitt (20, 22) des jeweils anderen Abgasführungselements (14, 16) umfasst, und wobei der Trägerelementenkörper (44) einer Mischerbaugruppe (26) zwischen den Kopplungsabschnitten (20, 22) der Abgasführungselemente (14, 16) angeordnet ist.

10. Abgasanlage nach Anspruch 9, **dadurch gekennzeichnet, dass** an dem Trägerelementenkörper (44) wenigstens eine, vorzugsweise eine Mehrzahl von den Kopplungsabschnitt (22) von einem der Abgasführungselemente (14, 16) hintergreifenden Fixierlaschen (42) vorgesehen ist.

11. Abgasanlage nach Anspruch 9 oder 10, **dadurch gekennzeichnet, dass** eine Außenabmessung, vorzugsweise Außendurchmesser, des Mischerkörpers (48) der Mischerbaugruppe (26) nicht größer ist, als eine Innenabmessung, vorzugsweise Innendurchmesser, eines stromabwärtigen Abgasführungselements (16) der beiden Abgasführungselemente (14, 16).

## Claims

1. Mixer assembly unit, especially for an exhaust system of an internal combustion engine of a vehicle, comprising a mixer body (48) with an incoming flow side (58) and with an outgoing flow side (60); and a carrier element (24) with a carrier element body (44) enclosing the mixer body (48) radially on the outside in relation to a mixer longitudinal axis (L), wherein the mixer body (48) comprises a plurality of flow deflection elements (62) and at least one holding area (70), wherein the carrier element (24) comprises a counter holding area (46) in association with each holding area (70), wherein at least one of the counter holding areas (46) is connected in substance to its associated holding area (70), and wherein at least one of the counter holding areas (46) overlaps the associated holding area (70) at least partly radially on a side oriented in the direction of the outgoing flow side (60) of the mixer body (48), **characterized in that** at least one of the counter holding areas (46) axially overlaps the associated holding area (70) radially on the inside.

2. Mixer assembly unit in accordance with claim 1, **characterized in that** the carrier element body (44) has a ring-like configuration, or/and that a plurality of counter holding areas (46) are provided at the carrier element body (44), extending radially inwards and spaced circumferentially apart from one another, or/and that the carrier element (24) has a plate-like configuration, and is preferably configured as a shaped sheet metal part.

3. Mixer assembly unit in accordance with one of the preceding claims, **characterized in that** at least one counter holding area (46) comprises an essentially U-shaped holding section (50) with two U-legs (52, 54) and a connection area (56) connecting the latter, wherein the U-legs (52, 54) and the connection area (56) define a holding area mounting space (72), which is essentially open in the direction towards the incoming flow side (58) of the mixer body (48).

4. Mixer assembly unit in accordance with claim 3, **characterized in that** one of the U-legs (52, 54) is arranged radially on the outside in relation to a holding area (70) which is arranged in the holding area mounting space (72), that one of the U-legs (52, 54) is arranged radially on the inside in relation to the holding area (70) arranged in the holding area mounting space (72), and that the holding area (70) is connected to the U-leg (54), which is arranged radially on the inside in relation to this holding area, or/and an intermediate space (76) is provided between the holding area (70) and the U-leg which is arranged radially on the outside in relation to this holding area.

5. Mixer assembly unit in accordance with one of the preceding claims, **characterized in that** the mixer body (46) is connected in substance to the carrier element (24) in the area of at least one, preferably of each counter holding area (46) radially overlapping a holding area (70).

6. Mixer assembly unit in accordance with one of the preceding claims, **characterized in that** at least one holding area (70) is adjacent to a radially outer area of at least one flow deflection element (62), wherein preferably at least one holding area (70) comprises a holding web (68) connecting two flow deflection elements (62) to one another.

7. Mixer assembly unit in accordance with claim 6, **characterized in that** at least part of the, preferably all flow deflection elements (62) are arranged following one another in the circumferential direction, and that a ring-like connection area (66), connecting these flow deflection elements (62) to one another and providing at least one holding web, is provided at a radially outer area of at least part of the, preferably of all flow deflection elements (62), wherein the connection area is preferably configured as being integral with the flow deflection elements (62) connected by this connection area.

8. Exhaust system, especially for an internal combustion engine of a vehicle, comprising at least one mixer assembly unit (26) in accordance with one of the preceding claims.

9. Exhaust system in accordance with claim 8, **characterized in that** at least one mixer assembly unit (26) is arranged in a border area (18) of two tubular exhaust gas-carrying elements (14, 16) bordering one another, wherein each of the exhaust gas-carrying elements (14, 16) in the border area (18) comprises a preferably flange-like coupling section (20, 22) for coupling with the coupling section (20, 22) of the respective other exhaust gas-carrying element (14, 16), and wherein the carrier element body (44) of a mixer assembly unit (26) is arranged between the coupling sections (20, 22) of the exhaust gas-carrying elements (14, 16).

10. Exhaust system in accordance with claim 9, **characterized in that** at least one, preferably a plurality of fixing straps (42) extending behind the coupling section (22) of one of the exhaust gas-carrying elements (14, 16) is provided at the carrier element body (44).

11. Exhaust system in accordance with claim 9 or 10, **characterized in that** an outer dimension, preferably outer diameter, of the mixer body (48) of the mixer assembly unit (26) is not greater than an inner dimension, preferably inner diameter, of a downstream exhaust gas-carrying element (16) of the two exhaust gas-carrying elements (14, 16).

## Revendications

1. Unité d'assemblage de mélangeur, en particulier pour un système d'échappement d'un moteur à combustion interne d'un véhicule, comprenant un corps de mélangeur (48) avec un côté d'écoulement entrant (58) et un côté d'écoulement sortant (60) ; et un élément porteur (24) avec un corps d'élément porteur (44) qui entoure le corps de mélangeur (48) radialement à l'extérieur par rapport à un axe longitudinal de mélangeur (L), le corps de mélangeur (48) présentant une pluralité d'éléments de déviation d'écoulement (62) et au moins une zone de support (70), l'élément porteur (24) présentant une zone de contre- support (46) en association avec chaque zone de support (70), dans lequel au moins l'une des zones de contre-support (46) est reliée en substance à sa zone de support associée (70), et dans lequel au moins l'une des zones de contre-support (46) chevauche la zone de support associée (70) au moins partiellement radialement sur un côté orienté en direction du côté d'écoulement sortant (60) du corps de mélangeur (48), **caractérisé en ce qu'**au moins l'une des zones de contre-support (46) chevauche axialement la zone de support associée (70) radialement à l'intérieur.

2. Unité d'assemblage de mélangeur selon la revendication 1, **caractérisée en ce que** le corps d'élément porteur (44) a une configuration en forme d'anneau, ou/et **en ce que** plusieurs zones de contre-support (46) sont prévues sur le corps d'élément porteur, s'étendant radialement vers l'intérieur espacées les unes des autres sur la circonférence, ou/et **en ce que** l'élément de support (24) a une configuration en forme de plaque, et est de préférence configuré comme une pièce de tôle profilée.

3. Unité d'assemblage de mélangeur selon l'une des revendications précédentes, **caractérisée en ce qu'**au moins une zone de contre-support (46) comprend une section de support (50) essentiellement en forme de U avec deux branches en U (52, 54) et une zone de liaison (56) reliant ces dernières, les branches en U (52, 54) et la zone de liaison (56) définissant un espace de réception de zone de support (72) qui est essentiellement ouvert en direction du côté d'écoulement entrant (58) du corps de mélangeur (48).

4. Unité d'assemblage de mélangeur selon la revendication 3, **caractérisée en ce que** l'une des branches en U (52, 54) est disposée radialement à l'extérieur par rapport à une zone de support (70) qui est disposée dans l'espace de réception de zone de support (72), **en ce que** l'une des branches en U (52, 54) est disposée radialement à l'intérieur par rapport à la zone de support (70) disposée dans espace de réception de zone de support (72), et que la zone de support (70) est reliée à la branche en U (54), qui est disposée radialement à l'intérieur par rapport à cette zone de support, ou/et qu'un espace intermédiaire (76) est prévu entre la zone de support (70) et la branche en U, qui est disposée radialement à l'extérieur par rapport à cette zone de support.

5. Unité d'assemblage de mélangeur selon l'une des revendications précédentes, **caractérisée en ce que** le corps de mélangeur (46) est relié en substance à l'élément porteur (24) dans la zone d'au moins une, de préférence de chaque contre-zone de support (46) recouvrant radialement une zone de support (70).

6. Unité d'assemblage de mélangeur selon l'une des revendications précédentes, **caractérisée en ce qu'**au moins une zone de support (70) est adjacente à une zone radialement extérieure d'au moins un élément de déviation d'écoulement (62), de préférence au moins une zone de support (70) comprenant une nervure de support (68) reliant entre eux deux éléments de déviation d'écoulement (62).

7. Unité d'assemblage de mélangeur selon la revendication 6, **caractérisée en ce qu'**au moins une partie de, de préférence tous les éléments de déviation d'écoulement (62), sont disposés les uns derrière les autres dans la direction circonférentielle, et **en ce qu'**une zone de raccordement (66) de type annulaire, reliant ces éléments de déviation d'écoulement (62) entre eux et présentant au moins une nervure de support, est prévue à une zone radialement extérieure d'au moins une partie de, de préférence de tous les éléments de déviation d'écoulement (62), la zone de raccordement étant de préférence réalisée intégralement avec les éléments de déviation d'écoulement (62) reliés par cette zone de raccordement.

8. Système d'échappement, en particulier pour un moteur à combustion interne d'un véhicule, comprenant au moins une unité d'assemblage de mélangeur (26) selon l'une des revendications précédentes.

9. Système de gaz d'échappement selon la revendication 8, **caractérisé en ce qu'**au moins une unité d'assemblage de mélangeur (26) est disposée dans une zone adjacente (18) de deux éléments tubulaires de guidage de gaz d'échappement (14, 16), chacun des éléments de guidage de gaz d'échappement (14, 16) présentant, dans la zone adjacente (18), une section d'accouplement de préférence en forme de bride (20, 22) pour l'accouplement avec la section d'accouplement (20, 22) de l'autre élément de guidage de gaz d'échappement (14, 16), et dans lequel le corps d'élément porteur (44) d'une unité d'assemblage de mélangeur (26) est disposé entre les sections d'accouplement (20, 22) des éléments de guidage de gaz d'échappement (14, 16).

10. Système d'échappement selon la revendication 9, **caractérisé en ce qu'**il est prévu sur le corps d'élément porteur (44) au moins une, de préférence une pluralité de bandes de fixation (42) s'étendant derrière la section d'accouplement (22) de l'un des éléments de guidage de gaz d'échappement (14, 16).

11. Système d'échappement selon la revendication 9 ou 10, **caractérisé en ce qu'**une dimension extérieure, de préférence un diamètre extérieur, du corps de mélangeur (48) de l'unité d'assemblage de mélangeur (26) n'est pas supérieure à une dimension intérieure, de préférence un diamètre intérieur, d'un élément de guidage de gaz d'échappement aval (16) des deux éléments de guidage de gaz d'échappement (14, 16).
